# EUROPÄISCHE PATENTSCHRIFT

(11) **EP 3 027 966 B1**
(45) Veröffentlichungstag und Bekanntmachung des Hinweises auf die Patenterteilung: **08.03.2017**
(21) Anmeldenummer: 14738477.0
(22) Anmeldetag: 08.07.2014
(51) Int. Cl.: F21K 9/20, F21S 8/04, H05B 33/00, F21W 131/405, F21Y 115/10, F21Y 113/10

(54) **LED WEISSLICHTLEUCHTE**
LED WHITE LIGHT LUMINAIRE
LAMPE À LED À LUMIÈRE BLANCHE

(30) Priorität: 12.07.2013 DE 102013213659
(43) Veröffentlichungstag der Anmeldung: 08.06.2016
(73) Patentinhaber: Zumtobel Lighting GmbH, 6850 Dornbirn (AT)
(72) Erfinder: FROHNAPFEL, Anja, A-6850 Dornbirn (AT)
(74) Vertreter: Thun, Clemens
(86) Internationale Anmeldenummer: PCT/EP2014/064589
(87) Internationale Veröffentlichungsnummer: WO 2015/004127

(56) Entgegenhaltungen:
- EP-A1- 2 348 246
- EP-A1- 2 381 436
- EP-A2- 2 594 840
- DE-A1-102007 015 233
- DE-A1-102011 010 895

## Beschreibung

Die Erfindung betrifft eine Leuchte zur Abstrahlung einer elektromagnetischen Strahlung mit einer LED-Strahlungsquelle (LED: Licht emittierende Diode) zur Erzeugung eines Weißlichts.

Aus dem Stand der Technik ist eine derartige Leuchte in Form eines LED-Strahlers bekannt. Wenn ein solcher LED-Strahler zur Beleuchtung weißer Produkte verwendet wird, kann es dazu kommen, dass das Weiß nicht "rein" Weiß erscheint, sondern einen leichten Farbstich hat, beispielsweise einen leichten Gelbstich. Dieses Phänomen tritt typischerweise auf, wenn der LED-Strahler zur Beleuchtung von weißen Stoffen, von weißem Papier und dergleichen verwendet wird.

Grund hierfür ist, dass optische Aufheller, wie sie beispielsweise in weißen Textilien, Papieren, Kunststoffen u. a. vorhanden sein können, bei der Bestrahlung mit dem Licht des LED-Strahlers nicht oder zumindest nur sehr eingeschränkt wirken können. Optische Aufheller benötigen für ihre Wirkung eine elektromagnetische Strahlung aus einem Wellenlängenbereich der etwa zwischen 280 nm und 425 nm liegt, also insbesondere auch den UV-Bereich einschließt. (Der Übergang von der ultravioletten Strahlung zum sichtbaren Bereich liegt bei etwa 380 nm.) Die üblichen LED-Lichtquellen enthalten praktisch keinen UV-Anteil, so dass sie optische Aufheller kaum anregen können und auf diese Weise der oben beschriebene Effekt verursacht wird.

Zur weitergehenden Illustration der zugrunde liegenden Zusammenhänge ist in Fig. 3 ein Diagramm gezeigt, in dem auf der Abszisse die Wellenlänge λ der elektromagnetischen Strahlung aufgetragen ist. Das Absorptionsspektrum eines typischen Aufhellers ist durch eine Kurve *K1* skizziert. Dieses Spektrum erstreckt sich etwa bis zu einer Wellenlänge von etwa 425 nm und weist ein Maximum bei etwa 375 nm auf. Weiterhin ist eine weitere Kurve *K2* gezeigt, die das entsprechende Emissionsspektrum des Aufhellers zeigt. Der Grund für diese Verschiebung des Spektrums ist Fluoreszenz. Das emittierte Spektrum hat ein Maximum bei etwa 437 nm und entspricht ganz überwiegend einem violett-blauen Licht. Durch dieses Emissionsspektrum wird also der Blau-Anteil der Strahlung, die von dem entsprechend bestrahlten weißen Produkt ausgeht, erhöht. Hierdurch wird schließlich der Effekt erzielt, dass das Weiß "reiner" bzw. weniger gelbstichig erscheint. Im Folgenden wird dieser Effekt auch mit "Anregung" des optischen Aufhellers bezeichnet.

Aus der EP 2 348 246 A1 ist eine Leuchtvorrichtung bekannt, die zur Abstrahlung von weißem Licht und von UV-Strahlung ausgestaltet ist. Dabei beträgt die Energie der UV-Strahlung zwischen 3% und 15% der Energie des weißen Lichts.

Aus der DE 10 2011 010 895 A1 ist ein Leuchtdiodenmodul mit drei Leuchtdiodenchips bekannt, von denen einer UV-Strahlung emittiert.

Aus der EP 2 381 436 A1 ist ein System mit einer Lichtquelle und einer UV-Quelle bekannt.

Der Erfindung liegt die Aufgabe zugrunde, eine entsprechende verbesserte Leuchte anzugeben. Insbesondere soll sich die Leuchte besonders gut zur Beleuchtung weißer Gegenstände eignen.

Diese Aufgabe wird gemäß der Erfindung mit dem in dem unabhängigen Anspruch genannten Gegenstand gelöst. Besondere Ausführungsarten der Erfindung sind in den abhängigen Ansprüchen angegeben.

Gemäß der Erfindung ist Leuchte zur Abstrahlung einer elektromagnetischen Strahlung vorgesehen, die eine erste LED-Strahlungsquelle zur Erzeugung eines ersten Anteils der Strahlung in Form eines Weißlichts aufweist. Weiterhin weist die Leuchte eine zweite LED-Strahlungsquelle zur Erzeugung eines zweiten Anteils der Strahlung auf, wobei der zweite Anteil lediglich Strahlung mit Wellenlängen innerhalb des Wellenlängenbereichs von etwa 280 nm bis etwa 425 nm aufweist.

Durch den zweiten Anteil wird insbesondere ermöglicht, dass optische Aufheller, wie sie beispielsweise in weißen Produkten vorkommen, ihre Wirkung entfalten können, zumindest deutlich besser entfalten können, so dass in der Folge das Produkt in einem "reineren" Weiß erscheint.

Vorzugsweise ist die Leuchte derart gestaltet, dass die elektromagnetische Strahlung, zu deren Abstrahlung die Leuchte ausgestaltet ist, lediglich aus dem ersten Anteil und dem zweiten Anteil zusammengesetzt ist. Auf diese Weise lässt sich das Verhältnis zwischen den beiden genannten Anteilen besonders gut festlegen.

Vorzugsweise weist der zweite Anteil lediglich Strahlung mit Wellenlängen innerhalb des Wellenlängenbereichs von etwa 280 nm bis etwa 400 nm auf, besonders bevorzugt von etwa 280 nm bis etwa 380 nm. Beispielsweise kann der zweite Anteil zwischen etwa 370 nm und etwa 380 nm liegen. Da in diesem Bereich das Absorptionsmaximum optischer Aufheller liegt, lässt sich auf diese Weise eine Anregung der optischen Aufheller energetisch besonders vorteilhaft erzielen. Außerdem wird auf diese Weise erzielt, dass das von der Leuchte insgesamt abgegebene Licht durch den zweiten Anteil praktisch nicht in seiner Farberscheinung beeinträchtigt wird. Der "Farbort" des von der Leuchte abgegebenen Lichts erfährt in diesem Fall - auf einer Normfarbtafel betrachtet - durch den zweiten Anteil praktisch keinen "Farbshift". In Praxis kommen derzeit bevorzugt LEDs zum Einsatz, welche Licht mit einer Wellenlänge von etwa 385nm emittieren. Derartige LEDs sind gut verfügbar und können dementsprechend kostengünstig im Sinne der vorliegenden Erfindung verwendet werden.

Erfindungsgemäß weist die Leuchte weiterhin eine Steuereinheit zur Ansteuerung der ersten LED-Strahlungsquelle und der zweiten LED-Strahlungsquelle auf, wobei die Steuereinheit derart gestaltet ist, dass die Intensität des ersten Anteils größer als Null ist, wenn die Intensität des zweiten Anteils größer als Null ist.

Falls der erste Anteil größer als Null ist, wird von der Leuchte Licht abgegeben; dies hat im Allgemeinen zur Folge, dass ein Betrachter der Leuchte - wegen der damit verbundenen Blendung - nicht direkt in den Lichtabgabebereich der Leuchte blickt. Daher lässt sich die Gefahr einer Schädigung der Augen des Betrachters durch UV-Strahlung verringern, wenn die Steuereinheit so gestaltet ist, dass von der Leuchte nur dann UV-Strahlung abgegeben wird, wenn sie auch Licht abgibt.

Dabei ist die Steuereinheit erfindungsgemäß derart gestaltet, dass die Intensität des zweiten Anteils höchstens einen Maximalwert annehmen kann, der von der Intensität des ersten Anteils abhängig ist, insbesondere zu Letzterem proportional ist. Mit zunehmender Intensität des von der Leuchte abgegebenen Lichts nimmt die Wahrscheinlichkeit ab, dass ein Betrachter direkt in die Leuchte blickt. Da die Gefahr einer möglichen Augenschädigung mit der Intensität der UV-Strahlung steigt, wird daher durch diese Ausgestaltung der Steuereinheit die Gefahr einer Schädigung der Augen des Betrachters durch UV-Strahlung weitergehend verringert. Der Maximalwert ist dabei insbesondere derart gewählt, dass die in der entsprechenden Norm zur sog. photobiologischen Sicherheit von Lampen und Lampensystemen angegebene Obergrenze für den UV-Anteil nicht überschritten wird.

Weiterhin erfindungsgemäß ist die Steuereinheit dabei derart gestaltet, dass die Intensität des zweiten Anteils bis zu dem Maximalwert einstellbar ist, vorzugsweise bei konstant gehaltener Intensität des ersten Anteils. Durch diese Einstellmöglichkeit lässt sich erzielen, dass die Leuchte - bei einer gewissen Lichtabgabe - mit einem mehr oder weniger intensiven zweiten Anteil bzw. UV-Anteil betrieben werden kann. Wenn die LED-Leuchte beispielsweise zur Beleuchtung von farbigen Gegenständen benutzt wird, ist es in der Regel vorteilhaft, den zweiten Anteil herunter zu regeln, also die Intensität des zweiten Anteils zu reduzieren.

Auf diese Weise lässt sich eine mögliche Farb-Verfälschung bei Bestrahlung bzw. Beleuchtung von farbigen Oberflächen aufgrund des zweiten Anteils vermeiden oder zumindest reduzieren. Somit eignet sich die Leuchte einerseits besonders gut für die Bestrahlung weißer Gegenstände, andererseits aber auch für die Bestrahlung farbiger Gegenstände.

Vorzugsweise ist die Leuchte so gestaltet, dass die Intensität des zweiten Anteils bis zu dem Maximalwert stufenlos einstellbar ist, beispielsweise mithilfe eines Potentiometers. Auf diese Weise lassen sich praktisch beliebig genau entsprechende Übergangsbedingungen erzielen, wobei alternativ hierzu auch eine Einstellung des zweiten Anteils in Stufen denkbar wäre.

Vorzugsweise ist die Steuereinheit weiterhin derart gestaltet, dass die Intensität des zweiten Anteils bis auf den Wert Null einstellbar ist bzw. ausgeschaltet werden kann. Hierdurch eignet sich die Leuchte auch besonders gut zur Bestrahlung farbiger Oberflächen.

Vorzugsweise weist die Leuchte weiterhin wenigstens ein optisches Element zur Beeinflussung einer von der ersten LED-Strahlungsquelle und der zweiten LED-Strahlungsquelle abgegebenen Strahlung auf, wobei das wenigstens eine optische Element mit Bezug auf das Spektrum des zweiten Anteils eine Durchlässigkeit aufweist, die wenigstens 60 %, vorzugsweise wenigstens 70 % beträgt. Auf diese Weise lässt sich eine Beeinflussung der von der Leuchte abgegebenen Strahlung erzielen, ohne dass der zweite Anteil durch das wenigstens eine optische Element signifikant geschwächt wird.

Wenn die Leuchte in Form eines Strahlers gestaltet ist, eignet sie sich besonders für die Beleuchtung von Produkten in Geschäften und dergleichen.

Die Erfindung wird im Folgenden anhand eines Ausführungsbeispiels und mit Bezug auf die Zeichnungen näher erläutert. Es zeigen:
- Fig. 1: eine perspektivische Skizze einer erfindungsgemäßen LED-Leuchte,
- Fig. 2: eine schematische Skizze einer Platine der Leuchte mit der darauf angeordneten ersten LED-Strahlungsquelle und zweiten LED-Strahlungsquelle und
- Fig. 3: ein Diagramm zum Absorptions- und Emissionsverhalten eines optischen Aufhellers.

Fig. 1 zeigt - teilweise aufgeschnitten - schematisch eine erfindungsgemäße LED-Leuchte in Form eines LED-Strahlers. Die LED-Leuchte - im Folgenden auch kurz als Leuchte bezeichnet - ist zur Abstrahlung einer elektromagnetischen Strahlung ausgestaltet.

Die Leuchte umfasst vorzugsweise wenigstens eine Platine 3, wie sie wiederum sehr schematisch in Fig. 2 in separierter Form dargestellt ist.

Die Leuchte weist eine erste LED-Strahlungsquelle 1 zur Erzeugung eines ersten Anteils *L* der elektromagnetischen Strahlung auf, zu deren Abstrahlung die Leuchte gestaltet ist. Bei dem ersten Anteil *L* handelt es sich um ein Weißlicht. Die erste LED-Strahlungsquelle 1 kann - wie in Fig. 2 beispielhaft angedeutet, mehrere einzelne LEDs umfassen bzw. aus Letzteren bestehen. Bei diesen LEDs der ersten LED-Strahlungsquelle 1 kann es sich um an sich bekannte Weißlicht-LEDs handeln, also beispielsweise um LEDs, die blaues Licht erzeugen, das im Weiteren durch ein Farbkonvertierungsmaterial teilweise in gelbes Licht umgewandelt wird, so dass insgesamt weiß erscheinendes Licht abgegeben wird und/oder um RGB-LEDs. Weiterhin weist die Leuchte eine zweite LED-Strahlungsquelle 2 zur Erzeugung eines zweiten Anteils *UV* der Strahlung auf, zu deren Abstrahlung die Leuchte gestaltet ist. Der zweite Anteil *UV* umfasst ausschließlich Strahlung mit Wellenlängen innerhalb des Wellenlängenbereichs von etwa 280 nm bis etwa 425 nm. Der zweite Anteil *UV* kann dabei insbesondere aus Strahlung bestehen, die lediglich im ultravioletten Bereich der Strahlung liegt, insbesondere im Wellenlängenintervall von etwa 280 nm bis etwa 380 nm. Das Bezugszeichen *UV* für den zweiten Anteil ist gewählt, um an diesen Zusammenhang zu erinnern. Mit "etwa" soll dabei in Zusammenhang mit einer Wellenlängenangabe ein kleiner Wellenlängen-Bereich gemeint sein, der beispielsweise ±20 nm oder ±30 nm bedeuten kann.

Wenn mit der LED-Leuchte ein weißer Gegenstand angestrahlt wird, der einen optischen Aufheller aufweist, gibt Letzterer blaues Licht ab, wodurch der Gegenstand besonders rein weiß erscheint.

Vorzugsweise ist die Leuchte derart gestaltet, dass die elektromagnetische Strahlung, zu deren Abstrahlung die Leuchte ausgestaltet ist, lediglich aus dem ersten Anteil *L* und dem zweiten Anteil *UV* zusammengesetzt ist.

Vorzugsweise weist der zweite Anteil *UV* lediglich Strahlung mit Wellenlängen innerhalb des Wellenlängenbereichs von etwa 280 nm bis etwa 400 nm auf, besonders bevorzugt von etwa 280 nm bis etwa 380 nm. Beispielsweise kann der zweite Anteil zwischen etwa 370 nm und etwa 380 nm liegen. Insbesondere kann die zweite LED-Strahlungsquelle 2 so gestaltet sein, dass der zweite Anteil *UV* ein Maximum bei einer Wellenlänge aufweist, das in dem Bereich von 280 nm bis 380 nm liegt, besonders bevorzugt in dem Bereich von 370 nm bis 380 nm. Wenn die zweite LED-Strahlungsquelle 2 so gestaltet ist, dass sie Strahlung mit einem Wellenlängenspektrum abgibt, das ein Maximum bei etwa 375 nm hat, beispielsweise bei 375 nm ±15 nm, dann lässt sich - aufgrund des eingangs beschriebenen Absorptionsspektrums eines typischen Aufhellers, wie es in Fig. 3 skizziert ist - mit vergleichsweise geringer Intensität der optische Aufheller anregen, so dass die Leuchte insgesamt mit besonders gutem Wirkungsgrad gestaltet werden kann.

Außerdem ist es vorteilhaft, wenn das Wellenlängenmaximum des zweiten Anteils *UV* unterhalb von 400 nm liegt, besonders bevorzugt unterhalb von 380 nm, weil in diesem Fall der Farbort des von der Leuchte abgegebenen Lichts durch den zweiten Anteil *UV* besonders wenig verändert wird. Da derzeit allerdings in erster Linie LEDs verfügbar sind, welche Licht mit einer Wellenlänge von etwa 385 nm emittieren, kommen aus Kostengründen derzeit diese LEDs zum Einsatz, auch wenn das Licht dieser LEDs hinsichtlich seiner Wellenlänge knapp außerhalb des besonders bevorzugten Bereichs liegt.

Wie in der Figuren 1 und 2 angedeutet, kann vorgesehen sein, dass die erste LED-Strahlungsquelle 1 und die zweite LED-Strahlungsquelle 2 auf der wenigstens einen Platine 4 angeordnet sind.

Die zweite LED-Strahlungsquelle 2 kann beispielsweise - wie beispielhaft in Fig. 2 gezeigt - lediglich eine LED umfassen, im Allgemeinen kann sie aber auch aus mehreren LEDs bestehen. Vorzugsweise besteht die zweite LED-Strahlungsquelle 2 aus weniger LEDs als die erste LED-Strahlungsquelle 1, weil es zur Anregung der optischen Aufheller in der Regel genügt, wenn der zweite Anteil *UV* im Vergleich zum ersten Anteil *L* geringer ist.

Vorzugsweise weist die Leuchte weiterhin eine Steuereinheit zur Ansteuerung der ersten LED-Strahlungsquelle 1 und der zweiten LED-Strahlungsquelle 2 auf, wobei die Steuereinheit so gestaltet ist, dass die Intensität des ersten Anteils *L* größer als Null ist, wenn die Intensität des zweiten Anteils *UV* größer als Null ist. Auf diese Weise wird erzielt, dass von der Leuchte jedenfalls Licht abgegeben wird, sofern sie auch UV-Strahlung abgibt. Wenn ein Betrachter die Leuchte betrachtet, blickt er üblicherweise nicht direkt in die Leuchte, wenn diese Licht abgibt. Mit der wie beschrieben gestalteten Steuereinheit lässt sich ausschließen, dass der Betrachter in die Leuchte blickt und diese kein Licht abgibt, jedoch UV-Strahlung. Somit ist die Gefahr einer Schädigung der Augen des Betrachters durch UV-Strahlung jedenfalls deutlich verringert bzw. praktisch ausgeschlossen.

Dabei ist die Steuereinheit vorzugsweise weiterhin derart gestaltet, dass die Intensität des zweiten Anteils *UV* höchstens einen Maximalwert *UVmax* annehmen kann, der von der Intensität des ersten Anteils *L* abhängig ist, insbesondere zu Letzterem proportional ist. Beispielsweise kann hierzu eine Bypass Schaltung dienen. Auf diese Weise lässt sich die Gefahr einer Schädigung der Augen durch UV-Strahlung noch weitergehend verringern. Die Leuchte lässt sich so mit besonders hoher photobiologischer Sicherheit gestalten bzw. es kann sichergestellt werden, dass die in der Norm zur photobiologischen Sicherheit von Lampen und Lampensystemen angegebene Obergrenze keinesfalls überschritten wird.

Dementsprechend ist die Leuchte vorteilhaft so gestaltet, dass sie eine Lichtabgabefläche aufweist, über die sowohl der erste Anteil *L*, als auch der zweite Anteil *UV* der Strahlung abgegeben wird. Hierbei ist eine besonders vorteilhafte Gestaltung ermöglicht, wenn die erste LED-Strahlungsquelle 1 und die zweite Strahlungsquelle 2 auf der wenigstens einen Platine 3 benachbart angeordnet sind. Insbesondere kann - wie aus Fig. 2 beispielhaft hervorgeht - vorgesehen sein, dass die zweite LED-Strahlungsquelle 2 ringförmig von der ersten LED-Strahlungsquelle 2 umgeben ist.

Vorzugsweise weist die Leuchte weiterhin wenigstens ein optisches Element 4 zur Beeinflussung der von den beiden LED-Strahlungsquellen 1, 2 abgegebenen Strahlung auf. Beispielsweise kann das wenigstens eine optische Element 4 eine Linse 41 und/oder einen Reflektor 42 umfassen. Vorzugsweise ist das wenigstens eine optische Element 4 so gestaltet, dass es mit Bezug auf das Spektrum des zweiten Anteils *UV* zu wenigstens 60%, besonders bevorzugt zu wenigstens 70% durchlässig ist. Dies ist mit Bezug auf den hier interessierenden Effekt energetisch vorteilhaft. Dementsprechend kann beispielsweise die Linse 41 einen Transmissionsgrad für den zweiten Anteil *UV* aufweisen, der größer als 60%, vorzugsweise größer als 70% ist.

Im gezeigten Beispiel ist die Linse 41 als ein primäroptisches Element gestaltet und der Reflektor 42 als sekundäroptisches Element. Der Reflektor 42 ist in erster Näherung kegelabschnittförmig geformt und durch die so gebildete größere Öffnung ist die Lichtabgabefläche der Leuchte festgelegt.

Weiterhin vorzugsweise ist die Leuchte so gestaltet, dass der von der ersten LED-Strahlungsquelle 1 erzeugte erste Anteil *L* und der von der zweiten LED-Strahlungsquelle 2 erzeugte zweite Anteil *UV* lediglich das wenigstens eine optische Element 4 durchsetzten, bevor sie die Leuchte nach außen hin verlassen. Hierdurch lässt sich eine weitere Schwächung des zweiten Anteils *UV* vermeiden.

Weiterhin vorzugsweise ist die Steuereinheit dabei derart gestaltet, dass die Intensität des zweiten Anteils *UV* bis zu dem Maximalwert *UVmax* einstellbar ist, vorzugsweise bei konstant gehaltener Intensität des ersten Anteils *L*. Insbesondere kann die Leuchte dabei so gestaltet sein, dass die Intensität des zweiten Anteils *UV* bis zu dem Maximalwert *UVmax* stufenlos einstellbar ist, beispielsweise mithilfe eines Potentiometers 5, wobei selbstverständlich auch eine Veränderung des UV-Anteils in geringen Stufen denkbar wäre. Vorteilhaft ist die Leuchte so gestaltet, dass das Potentiometer 5 an der Leuchte von außen verstellt werden kann, also beispielsweise ein entsprechender Drehregler außen am Gehäuse der Leuchte angeordnet ist, wie in Fig. 1 beispielhaft angedeutet.

Auf diese Weise lässt sich die Intensität des zweiten Anteils *UV* reduzieren, beispielsweise auf Null reduzieren, wodurch sich insbesondere erzielen lässt, dass bei einer Beleuchtung farbiger Gegenstände durch den zweiten Anteil *UV* die Farben nicht verfälscht werden. Somit eignet sich die Leuchte einerseits für die Bestrahlung bzw. Beleuchtung weißer Gegenstände, andererseits aber auch für die Bestrahlung farbiger Gegenstände. Dementsprechend ist die Gestaltung weiterhin vorzugsweise so, dass die Intensität des zweiten Anteils *UV* bis auf den Wert Null einstellbar ist bzw. ausgeschaltet werden kann. Hierdurch eignet sich die Leuchte auch besonders gut zur Bestrahlung farbiger Oberflächen.

## Patentansprüche

1. Leuchte zur Abstrahlung einer elektromagnetischen Strahlung, aufweisend
- eine erste LED-Strahlungsquelle (1) zur Erzeugung eines ersten Anteils (*L*) der Strahlung in Form eines Weißlichts,
- eine zweite LED-Strahlungsquelle (2) zur Erzeugung eines zweiten Anteils (*UV*) der Strahlung, wobei der zweite Anteil (*UV*) lediglich Strahlung mit Wellenlängen innerhalb des Wellenlängenbereichs von etwa 280 nm bis etwa 425 nm aufweist,
- eine Steuereinheit zur Ansteuerung der ersten LED-Strahlungsquelle (1) und der zweiten LED-Strahlungsquelle (2),
**dadurch gekennzeichnet,**
**dass** die Steuereinheit derart gestaltet ist, dass die Intensität des ersten Anteils (*L*) größer als Null ist, wenn die Intensität des zweiten Anteils (*UV*) größer als Null ist,
wobei die Steuereinheit derart gestaltet ist, dass die Intensität des zweiten Anteils (*UV*) höchstens einen Maximalwert (*UVmax*) annehmen kann, der von der Intensität des ersten Anteils (*L*) abhängig ist,
wobei die Steuereinheit weiterhin derart gestaltet ist, dass die Intensität des zweiten Anteils (*UV*) bis zu dem Maximalwert (*UVmax*) einstellbar ist.

2. Leuchte nach Anspruch 1,
die derart gestaltet ist, dass die elektromagnetische Strahlung, zu deren Abstrahlung die Leuchte ausgestaltet ist, lediglich aus dem ersten Anteil (*L*) und dem zweiten Anteil (*UV*) zusammengesetzt ist.

3. Leuchte nach Anspruch 1 oder 2,
bei der der zweite Anteil (*UV*) lediglich Strahlung mit Wellenlängen innerhalb des Wellenlängenbereichs von etwa 280 nm bis etwa 400 nm aufweist, vorzugsweise von etwa 280 nm bis etwa 380 nm.

4. Leuchte nach einem der vorhergehenden Ansprüche,
bei der der Maximalwert (*UVmax*) zu der Intensität des ersten Anteils (*L*) proportional ist.

5. Leuchte nach einem der vorhergehenden Ansprüche,
bei der die Steuereinheit weiterhin derart gestaltet ist, dass die Intensität des zweiten Anteils (*UV*) bis zu dem Maximalwert (*UVmax*) bei konstant gehaltener Intensität des ersten Anteils (*L*) einstellbar ist.

6. Leuchte nach einem der vorhergehenden Ansprüche,
bei der die Intensität des zweiten Anteils (*UV*) bis zu dem Maximalwert *(UVmax)* stufenlos einstellbar ist, beispielsweise mithilfe eines Potentiometers.

7. Leuchte nach einem der vorhergehenden Ansprüche,
bei der die Steuereinheit weiterhin derart gestaltet ist, dass die Intensität des zweiten Anteils (*UV*) bis auf den Wert Null einstellbar ist bzw. ausgeschaltet werden kann.

8. Leuchte nach einem der vorhergehenden Ansprüche,
weiterhin aufweisend
- wenigstens ein optisches Element (4) zur Beeinflussung einer von der ersten LED-Strahlungsquelle (1) und der zweiten LED-Strahlungsquelle (2) abgegebenen Strahlung,
wobei das wenigstens eine optische Element (4) mit Bezug auf das Spektrum des zweiten Anteils (*UV*) eine Durchlässigkeit aufweist, die wenigstens 60 %, vorzugsweise wenigstens 70 % beträgt.

9. Leuchte nach einem der vorhergehenden Ansprüche,
in Form eines Strahlers.

## Claims

1. A luminaire for emitting an electro-magnetic radiation, having
- a first LED radiation source (1) for generating a first portion (L) of the radiation in the form of a white light,
- a second LED radiation source (2) for generating a second portion (UV) of the radiation, wherein the second portion (UV) only has radiation of wavelengths within the wavelength range of about 280 nm to about 425 nm,
- a control unit for the control of the first LED radiation source (1) and the second LED radiation source (2),
**characterized in**
**that** the control unit is designed in such a manner that the intensity of the first portion (L) is greater than zero, if the intensity of the second portion (UV) is greater than zero,
wherein the control unit is designed in such a manner that the intensity of the second portion (UV) can assume at most a maximum value (UVmax), which is dependent on the intensity of the first portion (L),
wherein the control unit is also designed in such a manner that the intensity of the second portion (UV) is adjustable up to the maximum value (UVmax).

2. A luminaire according to Claim 1,
which is designed in such a manner that the electro-magnetic radiation, for the emission of which the luminaire is designed, is only composed of the first portion (L) and the second portion (UV).

3. A luminaire according to Claim 1 or 2,
in which the second portion (UV) only has radiation with wave lengths within the wave length range of about 280 nm to about 400 nm, preferably of about 280 nm to about 380 nm.

4. A luminaire according to one of the preceding claims,
in which the maximum value (UVmax) is proportional to the intensity of the first portion *(L).*

5. A luminaire according to one of the preceding claims,
in which the control unit is also designed in such a manner that the intensity of the second portion (UV) is adjustable up to the maximum value (UVmax) at the intensity held constant of the first portion (*L*).

6. A luminaire according to one of the preceding claims,
in which the intensity of the second portion (UV) is continuously adjustable up to the maximum value (UVmax), for example, by means of a potentiometer.

7. A luminaire according to one of the preceding claims,
in which the control unit is also designed in such a manner that the intensity of the second portion (UV) can be adjusted up to the value zero or can be turned off.

8. A luminaire according to one of the preceding claims,
also having
- at least one optical element (4) for influencing a radiation emitted by the first LED radiation source (1) and the second LED radiation source (2),
wherein the at least one optical element (4) has a permeability with respect to the spectrum of the second portion (UV), which is at least 60%, preferably at least 70%.

9. A luminaire according to one of the preceding claims,
in the form of a radiator.

## Revendications

1. Luminaire pour l'émission d'un rayonnement électromagnétique, comprenant :
- une première source de rayonnement LED (1) pour la production d'une première partie (L) du rayonnement sous la forme d'une lumière blanche,
- une deuxième source de rayonnement LED (2) pour la production d'une deuxième partie (UV) du rayonnement, la deuxième partie (UV) comprenant uniquement un rayonnement avec des longueurs d'ondes à l'intérieur de la plage de longueurs d'ondes d'environ 280 nm à environ 425 nm,
- une unité de commande pour la commande de la première source de rayonnement LED (1) et de la deuxième source de rayonnement LED (2),
**caractérisé en ce que**
l'unité de commande est conçue de façon à ce que l'intensité de la première partie (L) soit supérieure à zéro lorsque l'intensité de la deuxième partie (UV) est supérieure à zéro,
l'unité de commande étant conçue de façon à ce que l'intensité de la deuxième partie (UV) puisse prendre au maximum une valeur maximale (Uvmax) qui dépend de l'intensité de la première partie (L),
l'unité de commande étant en outre conçue de façon à ce que l'intensité de la deuxième partie (UV) soit réglable jusqu'à la valeur maximale (Uvmax).

2. Luminaire selon la revendication 1,
qui est conçu de façon à ce que le rayonnement électromagnétique, pour l'émission duquel le luminaire est conçu, soit constitué uniquement de la première partie (L) et de la deuxième partie (UV).

3. Luminaire selon la revendication 1 ou 2,
dans lequel la deuxième partie (UV) comprend uniquement un rayonnement avec des longueurs d'ondes à l'intérieur de la plage de longueurs d'ondes d'environ 280 nm à environ 400 nm, de préférence d'environ 280 nm à environ 380 nm.

4. Luminaire selon l'une des revendications précédentes,
dans lequel la valeur maximale (Uvmax) est proportionnelle à l'intensité de la première partie (L).

5. Luminaire selon l'une des revendications précédentes,
dans lequel l'unité de commande est en outre conçue de façon à ce que l'intensité de la deuxième partie (UV) soit réglable jusqu'à la valeur maximale (Uvmax), lorsque l'intensité de la première partie (L) est maintenu constante.

6. Luminaire selon l'une des revendications précédentes,
dans lequel l'intensité de la deuxième partie (UV) est réglable de manière progressive jusqu'à la valeur maximale (Uvmax), par exemple au moyen d'un potentiomètre.

7. Luminaire selon l'une des revendications précédentes,
dans lequel l'unité de commande est en outre conçue de façon à ce que l'intensité de la deuxième partie (UV) soit réglable jusqu'à la valeur nulle ou puisse être arrêtée.

8. Luminaire selon l'une des revendications précédentes,
comprenant en outre :
- au moins un élément optique (4) pour contrôler un rayonnement émis par la première source de rayonnement LED (1) et la deuxième source de rayonnement LED (2),
l'au moins un élément optique (4) présentant une transparence par rapport au spectre de la deuxième partie (UV), qui est d'au moins 60 %, de préférence d'au moins 70 %.

9. Luminaire selon l'une des revendications précédentes,
présentant la forme d'un projecteur.
